# FASCICULE DE BREVET EUROPEEN

(11) **EP 0 151 081 B1**
(45) Date de publication et mention de la délivrance du brevet: **09.11.1988**
(21) Numéro de dépôt: 85400150.0
(22) Date de dépôt: 30.01.1985
(51) Int. Cl.: E05B 17/04, E05B 63/00

(54) **Serrure à bloc de sûreté rapporté, agencée pour empêcher son ouverture frauduleuse**
Gegen betrügerisches Öffnen eingerichtetes Sicherheitsschloss
Safety lock, fitted to prevent its fraudulent opening

(30) Priorité: 31.01.1984 FR 8401498
(43) Date de publication de la demande: 07.08.1985
(73) Titulaire: Dupart, Jean, F-94240 l'Hay-les-Roses (FR)
(72) Inventeur: Dupart, Jean, F-94240 l'Hay-les-Roses (FR)
(74) Mandataire: Dawidowicz, Armand

(56) Documents cités:
- FR-A- 1 046 542
- GB-A- 2 005 335

## Description

La présente invention a pour objet une serrure à bloc de sûreté rapporté, agencée pour empêcher son utilisation frauduleuse.

La serrure visée par l'invention est du type avec barillet comportant un rotor monté dans un stator logé dans un capot fixé à un foncet, le rotor présentant un logement susceptible de recevoir une clé et étant pourvu à son extrémité opposée à l'ouverture d'entrée de la clé, d'une pièce solidaire du rotor et munie d'un doigt destiné à entraîner un pêne lorsque le rotor et ladite pièce sont mis en rotation par la clé. Une telle serrure correspondant au préambule de la revendication 1 est connue de FR-A-1 046 542.

L'invention s'applique donc aux blocs de sûreté à cylindre comportant un rotor ou cylindre intérieur et un stator ou cylindre extérieur. Les deux cylindres peuvent être concentriques ou non concentriques. L'invention est également applicable aux blocs de sûreté à pompe.

Dans tous les cas, sous l'action de la bonne clé, le rotor tourne dans le stator, ce qui permet d'actionner l'organe de manoeuvre du pêne.

On sait que dans les serrures du type en cause, le rotor et le stator des blocs de sûreté sont, en règle générale, rendus solidaires au moyen d'un ensemble de goupilles ou de paillettes placées perpendiculairement à l'axe de rotation du rotor et prenant appui à la fois sur le rotor et le stator. L'introduction.de la bonne clé déplace les goupilles et les paillettes selon la bonne combinaison, de manière à permettre la rotation du rotor à l'intérieur du stator. Au retrait de la clé, des ressorts replacent les goupilles ou les paillettes .en position de verrouillage.

L'extrémité arrière du rotor porte une pièce de transmission munie d'un doigt excentré par rapport à l'axe de rotation du rotor. Ce doigt pénètre dans des encoches pratiquées dans le pêne de la serrure pour transformer le mouvement de rotation du rotor en un mouvement de translation du pêne, de façon connue.

L'ouverture frauduleuse des serrures à bloc de sûreté rapportés peut être obtenue par des moyens non destructifs ou destructifs.

Les moyens non destructifs nécessitent entre autres, l'application d'un couple de rotation sur le rotor au moyen d'un crochet approprié, également appelé entraîneur, introduit à la place de la clé pendant qu'un autre outil approprié essaie de placer les goupilles en position de passage par tâtage. De même, la taille d'une fausse clé nécessite d'exercer un couple de rotation sur le rotor en manipulant une ébauche de clé dans la sûreté, et à la tailler progressivement grâce aux empreintes laissées par les goupilles.

Parmi les moyens destructifs, on connait la rotation forcée du barillet au moyen d'une forte pince, lorsque ce dernier est suffisamment en saillie par rapport au plan de la porte, ou au moyen d'une lame terminée par un bras de levier introduite à la place de la clé. Cette rotation forcée entraîne la destruction de la fixation du stator sur la serrure et par conséquent la rotation de l'ensemble du rotor et du stator lié par les goupilles, ce qui permet l'entraînement du pêne. Le perçage du stator au moyen d'un foret à métaux qui permet l'accès du pêne produit également un couple de rotation sur le stator.

Le brevet FR-A-1 046 542 a proposé de réaliser le stator en deux parties bout-à-bout et jouissant d'un certain jeu relatif en rotation de sorte que, après cisaillement des goupilles de verrouillage, le couple transmis à l'une des parties produise un faible pivotement et un désaccouplement d'avec les organes actifs de la serrure. La serrure est encore détruite mais ne peut être ouverte.

On voit que dans tous les cas d'ouverture frauduleuse, le stator est soumis à un couple de rotation.

L'invention a pour but d'empêcher toute possibilité d'ouverture frauduleuse de la serrure à l'aide de l'un des moyens ci-dessus.

Conformément à l'invention, la serrure de sûreté du type selon le préambule de la revendication 1 comprend des moyens pour entraîner en rotation le stator solidairement avec le rotor sous l'action d'une fausse clé ou d'un autre outil dans le cas d'une tentative d'ouverture frauduleuse de la serrure, cette désolidarisation déclenchant de ce fait un déplacement de l'axe de rotation du doigt solidaire du rotor, ou un retrait en translation axiale de ce doigt par rapport au pêne afin d'empêcher tout actionnement du pêne par introduction de la fausse clé ou autre outil, le stator étant relié au capot par un organe d'accouplement élastique effaçable sous l'effet d'un couple entre ledit stator et ledit capot.

Ainsi, l'invention permet d'une part de débrayer le stator sous l'action d'un couple de rotation anormal, et d'autre part de modifier la trajectoire du doigt d'entraînement du pêne, afin de l'empêcher de s'engager dans les encoches du pêne en cas de manoeuvre frauduleuse. Cette trajectoire peut être modifiée soit par réduction de l'amplitude angulaire du mouvement du doigt par déplacement transversal de l'axe de rotation du doigt, soit par translation axiale du doigt pour le positionner en dehors du plan de déplacement du pêne.

Dans ces conditions, toute tentative d'ouverture irrégulière de la serrure par l'un des moyens rappelés ci-dessus est vouée à l'échec, le doigt d'entraînement du pêne étant automatiquement maintenu hors de portée du pêne.

D'autres particularités et avantages de l'invention apparaîtront au cours de la description qui va suivre, faite en référence aux dessins annexés qui en illustrent plusieurs formes de réalisation à titre d'exemples non limitatifs :
- la Figure 1 est une vue en coupe axiale d'un premier mode de réalisation d'une serrure de sûreté selon l'invention, à goupilles et rotor excentré dont la sécurité est obtenue par réduction de l'amplitude du mouvement de rotation du doigt d'entraînement du pêne ;
- les Figures 2, 3 et 4 sont des vues en élévation partielle du pêne et de son doigt d'entraînement, prises dans un plan perpendiculaire à celui de la Figure 1, et représentant les diverses positions relatives possibles entre le doigt d'entraînement et les encoches du pêne dans la serrure de la Figure 1 ;
- la Figure 5 est une vue en coupe axiale d'un second mode de réalisation de la serrure selon l'invention, correspondant à une variante perfectionnée de la Figure 1 ;
- la Figure 6 est une vue en coupe transversale suivant VI-VI de la Figure 5, montrant des organes de sécurité supplémentaires de la serrure dans leur position normale correspondant à la position embrayée du stator et à la rotation du rotor sans entraînement du stator ;
- la Figure 7 est une vue analogue à la Figure 6 montrant la position des organes de sécurité de la serrure en cas d'entraînement anormal du stator en rotation ;
- la Figure 8 est une vue en perspective éclatée partielle d'une troisième forme de réalisation de la serrure de sûreté selon l'invention ;
- les Figures 9 et 10 sont des vues en élévation transversale des organes de sécurité de la serrure de la Figure 8, dans deux positions différentes de fonctionnement ;
- la Figure 11 est une vue en élévation longitudinale d'un quatrième mode de réalisation de la serrure selon t'inventions la pièce portant le doigt d'entraînement étant en position normale d'engrènement avec le pêne ;
- la Figure 12 est une vue analogue à la Figure 11, montrant le doigt d'entraînement et sa pièce de support escamotés axialement par rapport au pêne consécutivement à une tentative d'ouverture frauduleuse de la serrure ;
- la Figure 13 est une vue en élévation d'une plaque mobile assurant le déplacement du doigt d'entraînement du pêne dans la réalisation des Figures 11 et 12 ;
- la Figure 14 est une vue mi-coupe axiale, mi- élévation, avec arrachements, d'un cinquième mode de réalisation de la serrure selon l'invention, montrant la position des différents organes de la serrure lorsque le doigt est en position d'entraînement du pêne ;
- les Figures 15 et 16 sont des vues en perspective partielle à échelle agrandie par rapport à la Figure 14, des organes de sûreté de la serrure dans deux positions relatives différentes ;
- la Figure 17 est une vue en coupe axiale d'un sixième mode de réalisation de la serrure selon l'invention, le doigt étant en position normale d'entraînement du pêne ;
- la Figure 18 est une vue en élévation en bout suivant la flèche F de la Figure 16 ;
- la Figure 19 est une vue en coupe transversale analogue à la Figure 18, montrant comment la pièce de support du pêne peut être automatiquement stoppée dans son mouvement de translation axiale en direction du pêne, à la suite d'une fausse manoeuvre de la serrure avec une bonne clé.

En se reportant à la Figure 1, on voit une première forme de réalisation de la serrure visée par l'invention, dans laquelle cette serrure comporte un barillet constitué d'un rotor 1 d'axe X-X et d'un stator 2 décentré par rapport au rotor 1, le stator 2 étant logé dans un capot 3 fixé à un foncet 6 fermant le boîtier de la serrure, au moyen de vis telles que 7. Le rotor 1 présente un logement interne cylindrique 16 susceptible de recevoir une clé 8, et est pourvu, à son extrémité opposée à l'ouverture d'entrée de la clé 8 d'une pièce 9 rendue solidaire du rotor 1 au moyen d'une vis axiale 9a, cette pièce 9 étant munie d'un doigt longitudinal 10, parallèle à l'axe X-X. Le doigt 10 est destiné à entraîner un pêne 11 en translation par introduction dans les encoches 11' de ce dernier, de manière connue en soi, et ce afin d'ouvrir ou de fermer la serrure selon le sens de rotation du rotor 1, de la pièce 9 et du doigt 10.

Suivant l'invention, la serrure comprend des moyens pour entraîner en rotation le stator 2 solidairement avec le rotor 1, sous l'action d'une fausse clé ou d'un autre outil en vue d'ouvrir frauduleusement la serrure, et pour déclencher de ce fait un déplacement de l'axe de rotation du doigt 10, afin d'empêcher tout actionnement du pêne 11 par introduction de la fausse clé ou autre outil.

Dans la forme de réalisation illustrée aux Figures 1 à 4, ces moyens de sûreté sont constitués de la manière suivante : le stator 2 est normalement maintenu fixe en rotation lorsque le rotor 1 est entraîné lui-même en rotation par la clé normale 8, au moyen d'une bille 4 logée dans la paroi du capot 3, et maintenue en appui dans une encoche latérale 4a du stator 2 par un ressort 5 disposé dans une saillie tubulaire transversale 3a du capot 3, contiguë au foncet 6. Le ressort 5 prend appui sur une vis 15 vissée dans le manchon 3a de manière réglable, de sorte que la bille 4 poussée par le ressort 5 maintient normalement le stator 2 fixe par rapport au rotor 1, par embrayage du stator 2 avec la bille 4 engagée dans l'encoche 4a. Par ailleurs, en l'absence de la clé d'ouverture 8, le rotor 1 et le stator 2 sont rendus solidaires au moyen de goupilles 12, 13 susceptibles de coulisser dans des logements correspondants transversaux du stator 2, sous l'action de ressorts de poussée 14 disposés dans ces logements, de façon connue en soi. Enfin, le rotor 1 et le stator 2 ne sont pas concentriques, l'axe de rotation Y-Y du stator 2, parallèle à X-X, étant décalé transversalement par rapport à celui-ci.

Cette serrure fonctionne de manière suivante :

En l'absence de la clé normale 8, le rotor 1 et le stator 2 sont rendus solidaires au moyen des goupilles 12, 13 poussées par les ressorts 14, les goupilles extérieures 12 étant arrêtées par une saillie longitudinale (non représentée), formée intérieurement au logement 16 du rotor 1. Lorsque la bonne clé 8 est introduite dans le rotor 1, elle vient dans la position illustrée à la Figure 1, dans laquelle ses encoches viennent respectivement commander la position des goupilles 12, 13 ; la jonction entre chaque couple de goupilles 12, 13 se fait exactement au niveau de la surface de jonction du rotor 1 et du stator 2, de sorte que le rotor 1 peut tourner à l'intérieur du stator 2. Au fur et à mesure de la rotation de la clé 8 à partir de cette position, la pièce 9 et son doigt 10 tournent autour de l'axe X-X du rotor 1, et le doigt 10 vient engrener avec le pêne 11 dans l'une des encoches 11' de ce dernier (Figure 2), déclenchant l'ouverture ou la fermeture de la serrure selon le sens de rotation autour de l'axe X-X. Après rotation de la clé 8 sur un tour complet, cette clé peut être retirée et les ressorts 14 repoussent les goupilles 12, 13 qui solidarisent à nouveau en rotation le rotor 1 et le stator 2, comme avant l'introduction de la clé 8.

En cas de manoeuvre frauduleuse par introduction d'une mauvaise clé ou tentative d'effraction selon les méthodes décrites ci-dessus, le rotor 1 et le stator 2 sont maintenus solidaires en rotation par les goupilles 12, 13 puisque l'absence de la bonne clé ne permet pas d'obtenir le positionnement correct des goupilles 12,13 assurant la libre rotation du rotor 1 à l'intérieur du stator 2. Ces deux organes tournent donc ensemble dans le capot 3 après retrait de la bille 4 à l'intérieur du manchon 3a, à l'encontre de la force de rappel du ressort 5. Dans ces conditions, le doigt 10 tourne, non plus autour de l'axe X-X, mais autour de l'axe Y-Y du stator 2, de sorte que son rayon de rotation r autour de Y-Y est nettement réduit-par rapport à son rayon de rotation normale, l'axe de rotation Y-Y du stator 2 étant par construction plus éloigné du pêne 11 que l'axe X-X. L'axe du doigt 10 pourrait même à la limite être confondu avec l'axe de rotation Y-Y.

Dans ces conditions, l'amplitude du mouvement de rotation du doigt 10 (Figure 3) est insuffisante pour lui permettre d'atteindre une encoche 11', de sorte que le pêne 11 reste hors de portée du doigt 10 et ne peut être entraîné. Après cessation de la manceuvre frauduleuse, le fonctionnement de la sûreté redevient normal par utilisation de la bonne clé 8.

En variante, le positionnement du stator 2 peut être obtenu par d'autres moyens que la bille 4 et le ressort 5, par exemple par une goupille de sécurité déterminée pour se briser en cas de rotation forcée. Dans ce cas, il y a impossibilité définitive d'actionner le pêne 11, même avec la bonne clé, ce qui peut dans certains cas constituer une sécurité supplémentaire.

Toutefois, il peut arriver sans qu'il y ait manceuvre frauduleuse, que l'utilisateur n'enfonce pas suffisamment la clé dans le rotor 1. Dans ce cas, tout se passe comme s'il avait introduit une mauvaise clé, et il n'y a pas déplacement du pêne.

Il peut également arriver que l'utilisateur après avoir enfoncé insuffisamment la clé 8, commence la rotation de l'ensemble rotor 1-stator 2, puis enfonce la clé 8 en cours de rotation. Il provoque ainsi la disjonction du rotor 1 et du stator 2, ce qui entraîne l'augmentation de l'amplitude du mouvement de rotation du doigt 10, et le déplacement de l'axe de rotation X-X, de sorte que le doigt 10 n'est plus dans les conditions d'un engrènement normal dans une encoche 11' du pêne 11 (Figure 4), et que le mécanisme se bloque.

Pour éviter cet inconvénient, on ajoute (second mode de réalisation illustré aux Figures 5 à 7), un dispositif qui solidarise le rotor 1 et le stator 2 pendant la durée d'un tour complet. Dans cette forme de réalisation, la serrure est ainsi pourvue d'un cliquet 17 articulé en 16 sur le foncet 6, du côté de ce dernier opposé au stator 2 et au rotor 1. Le cliquet 17 est muni d'un bossage 19 apte à venir s'engager dans une encoche complémentaire 21 ménagée dans un disque 23 et appuyant sur le sommet d'une plaque 22 susceptible de coulisser sur le disque 23 fixé au stator 2 coaxialement à ce dernier, du côté du foncet 6 tourné vers le pêne 11. La plaque 22 est guidée dans son coulissement par quatre pieds ou pions 24 fixés sur le disque 23, sous l'action d'un ressort de traction 25 accroché au disque 23 en 26, lorsque le bossage 19 est sorti de l'encoche 21, dans laquelle il tend à être normalement maintenu par un ressort 27 de rappel du cliquet 17, attaché à une extrémité de ce dernier opposée à son axe de rotation 16. La plaque coulissante 22 présente un évidement central 22a permettant d'y loger un organe 28 fixé au rotor 1 par des vis 29. L'organe 28 et le bord en regard de l'évidement 22a sont pourvus de moyens de solidarisation de l'organe 28 et de la plaque 22 en rotation d'un seul bloc avec le rotor 1, susceptibles d'entrer en action lorsque la plaque 22 coulisse entre les pions 24 sous l'action du ressort 25 à partir de sa position de la Figure 6, lorsque le bossage 19 sort de l'encoche 21. Dans l'exemple décrit, ces moyens de solidarisation consistent en un tenon 31 agencé sur le bord de l'évidement 22a, et une mortaise conjuguée 32 de l'organe 28 (ou inversement). Enfin, les vis 29 servent également à fixer la pièce 9 supportant le doigt 10, à l'organe 28 et au rotor 1 (Figure 5).

Le fonctionnement de la serrure des Figures 5 à 7 est le suivant :

En position d'attente, le cliquet 17 détermine la position du disque 23 par son bossage 19 enfoncé dans l'encoche 21 (Figure 6), et en même temps l'enfoncement de la plaque 22 par son sommet 22b avec lequel ce bossage est en contact, de sorte que le tenon 31 est éloigné de la mortaise 32. L'utilisation de la bonne clé permet dans ces conditions, la rotation du rotor 1 seulement et l'actionnement du pêne.

Au contraire, la rotation forcée du stator 2 par une fausse clé ou par un autre outil, entraîne en rotation le disque 23, et par conséquent l'échappement du bossage 19 hors de l'encoche 21 (Figure 7). Le ressort 25 rappelle donc la plaque 22 qui coulisse entre les pieds 24 perpendiculairement à l'axe X-X, de sorte que le tenon 31 s'engage dans l'encoche 32. De ce fait, le rotor 1 et le stator 2 sont solidarisés pendant la durée d'un tour complet jusqu'au moment où le bossage 19 rencontre l'encoche 21 et y pénètre, ce qui lui permet d'enfoncer la plaque 22, laquelle dégage le tenon 31 de l'encoche 32 en libérant le rotor 1. Pendant la rotation d'un seul bloc du rotor 1, du stator 2 et des pièces 22, 23, 28, 9 et 10, le doigt 10 tourne autour de l'axe Y-Y du stator 2, et ne peut donc engrener avec les encoches du pêne.

On notera que, si la rotation forcée du stator 2 et du rotor 1 provient d'une fausse manoeuvre d'un utilisateur avec la bonne clé (enfoncement partiel, puis rotation de la clé), l'utilisateur peut à nouveau ouvrir normalement la serrure à l'issue d'un tour complet de l'ensemble de ces pièces.

Dans le troisième mode de réalisation illustré aux Figures 8 à 10,.et applicable aux sûretés à pompes ou à celles dont le rotor et le stator sont concentriques, on diminue ou même on annule l'amplitude du mouvement de rotation du doigt 10 de commande du pêne.

Comme dans la réalisation précédente, un disque 23 portant une encoche 21 est solidaire du stator 2 au moyen des vis 30, et le cliquet 17 rappelé par le ressort 27 maintient le stator 2 en position normale, de façon débrayable. Au disque 23 est fixé un guide 40 profilé en U arrondi et faisant saillie du disque 23 du côté du pêne. Un plateau circulaire 60 est logé à l'intérieur du guide 40 coaxialement au rotor 1, lequel est accessible à travers un trou 33 du disque 23. On fixe sur le rotor 1 un ensemble constitué par une rondelle 34, une entretoise 35, un coulisseau circulaire 36 dimensionné pour pouvoir coulisser à l'intérieur du guide 40, et le plateau 60, et ce au moyen d'une vis axiale 37 traversant la rondelle 34, l'entretoise 35, une lumière diamétrale allongée 38 du coulisseau 36, un trou central du plateau 60, la vis 37 venant s'introduire dans le trou 33 du rotor 1. Le plateau 60 est muni d'un ergot 39 de guidage pouvant pénétrer dans un trou 41 du rotor 1, pour assurer le positionnement de l'ensemble.

Le plateau 60 est équipé de deux pieds 42 saillant vers le coulisseau 36 dans la lumière allongée 38 duquel ils viennent s'introduire ainsi que, placés de part et d'autre des pieds 42, de butées 43 qui s'engagent dans des logements correspondants 44 ménagés dans le coulisseau 36 parallèlement à sa lumière 38 de chaque côté de celle-ci.

Deux ressorts 45 sont placés dans les logements latéraux 44 du coulisseau 36, en appui sur les pieds 43, et sollicitent élastiquement le coulisseau 36 vers la position de celui-ci où il est arrêté par l'une des butées 42 (Figure 10), lorsque le cliquet 17 est dégagé de l'encoche 21. Le plateau 9 de support du doigt 10 est fixé sur le coulisseau 36 au moyen d'entretoises 46 permettant de compenser l'épaisseur de la rondelle 34 et celle de la tête de la vis 37, ces entretoises 46 recevant des vis 47 de fixation du plateau 9 au coulisseau 36.

Le fonctionnement de ce mode de réalisation est le suivant :

En position d'attente (Figure 9), le cliquet 17 dont le bossage 19 est élargi latéralement, immobilise le disque 23 par son encoche 21, et en même temps appuie sur le coulisseau 36 en comprimant les ressorts 45, dont les extrémités opposées aux pieds saillants 43 sollicitent les parties terminales des logements 44 opposés auxdites butées 43, de manière que l'axe du coulisseau 36 soit confondu avec l'axe X-X du rotor 1. On voit que, sous l'action de la bonne clé, le mouvement du rotor 1 est transmis à la pièce 9 portant le doigt 10, par l'intermédiaire du pied 39, des butées 43 et des tétons des guidages 42 entraînant en rotation le coulisseau 36, auquel est fixé le plateau 9.

En cas de manoeuvre frauduleuse, le disque 23 franchit l'obstacle opposé par le bossage 19 et tourne (Figure 10). Le cliquet 17 est maintenu en position relevée en frottant par son bossage 19 sur le disque 23, ce qui libère le coulisseau 36 qui se déplace latéralement sous l'action des ressorts 45 en entraînant le plateau 9, dont le doigt 10 se rapproche de ce fait de l'axe de rotation X-X et échappe aux encoches 11' du pêne (Figure 10).

Dans le cas où la clé n'est enfoncée correctement qu'après avoir commencé à faire tourner le stator 2, le rotor 1 reste solidaire du stator 2 qui ne peut tourner entre les branches latérales du guide 40 (Figure 10).

Le quatrième mode de réalisation de la serrure illustré aux Figures 11 et 12, applicable à toutes les sûretés pour déjouer les manoeuvres frauduleuses, permet de provoquer le déplacement longitudinal sur son axe du plateau 9 supportant le doigt 10 de manière à éloigner le doigt 10 du plan de déplacement du pêne. Dans cette réalisation, le disque 48 solidaire du stator 2 présente un évidement central traversé par un guide 49 fixé concentriquement au rotor 1, et dans lequel sont agencées des rainures longitudinales 51. Le guide 49 reçoit intérieurement une pièce 52 munie d'ergots latéraux 53 engagés à l'intérieur des rainures 51, de sorte que la pièce 52 peut coulisser axialement dans le guide 49. A la pièce 52 est fixé un plateau 54 constituant une poulie d'axe X-X, et qui porte le doigt de commande 10 du pêne. La pièce 52 peut coulisser dans le guide 49 longitudinalement sans possibilité de décalage angulaire.

Suivant une particularité, l'invention prévoit des moyens pour déplacer automatiquement en translation axiale la pièce 52 et par conséquent le doigt 10 en direction du rotor 1, lorsque par suite d'une tentative irrégulière d'ouverture de la serrure, le stator 2 et le disque 48 sont entraînés en rotation avec le rotor 1, et que le bossage 19 du cliquet 17 sort de son encoche du disque 48. Dans cet exemple, ces moyens sont constitués par une plaque 55 articulée sur un support 56 fixé au foncet 6, par exemple au moyen d'une vis 50 engagée dans ce support 56 et traversant la plaque 55. Cette dernière présente dans sa partie médiane un évidement 57 correspondant au diamètre de la poulie 54 mesuré en fond de gorge, la poulie 54 étant insérée dans cet évidement. Pour cela, elle est réalisée en deux parties séparées, ou bien la plaque 55 est découpée d'une manière appropriée, comme illustré à la Figure 13, où l'on voit qu'elle présente l'évidement 57 communiquant avec l'extérieur de la plaque par une découpe 58 de passage de la poulie 54. Ainsi, lorsque la plaque 55 est articulée sur la vis 50, et que la poulie 54 est engagée dans l'évidement central 57, la poulie 54 peut être déplacée en translation par un débattement angulaire de la plaque 55. Enfin, cette dernière est munie d'un bossage 59 susceptible de venir en appui sur un ergot associé 61 faisant saillie du disque 48 (Figure 11), lorsque le bossage 19 du cliquet 17 est engagé dans son encoche 21.

Lorsque les bossages 59 et 61 sont en contact, la rotation de la bonne clé entraîne, par l'intermédiaire du guide 49 et de la pièce 52, la rotation de la poulie-plateau 54, dont le doigt 10 peut venir s'insérer dans une encoche 11' du pêne 11 et déplacer latéralement ce dernier (Figure 11). Un ressort 62 fixé d'une part au foncet 6 et d'autre part à l'extrémité de la plaque 55 opposée à son articulation tend à rappeler élastiquement la plaque 55 vers le foncet 6. Ainsi, en fonctionnement normal de la serrure, le ressort de rappel 62 reste tendu tandis que les bossages 59 et 61 sont en contact.

En cas de rotation du stator 2 avec le rotor 1, le disque 48 tourne également, de sorte que son ergot 61 se dégage du bossage 59, et que la plaque 55 est rappelée par le ressort 62 vers le foncet 6 en entraînant axialement la poulie 54 dont le doigt 10 n'est plus alors assez long pour atteindre l'encoche 11' du pêne 11 (Figure 12). En même temps, le bossage 19 du cliquet 17 est sorti de l'encoche 21. Ainsi l'ouverture frauduleuse de la serrure est automatiquement empêchée par retrait longitudinal du doigt 10.

Dans le cas où la clé n'est enfoncée correctement qu'après avoir commencé à faire tourner le stator 2, le rotor peut tourner indéfiniment sans que le doigt 10 puisse jamais atteindre l'encoche du pêne. Il suffit alors de retirer la clé en partie et de faire tourner l'ensemble rotor-stator jusqu'au moment où le cliquet 17 s'enclenche dans l'encoche 21 du disque 48, puis d'enfoncer la clé correctement pour retrouver le fonctionnement normal.

On décrira maintenant le cinquième mode de réalisation de la serrure selon l'invention, en référence aux Figures 14 à 16.

La serrure est munie d'un disque 63 fixé coaxialement au stator 2 du côté du foncet 6 tourné vers le pêne, et d'une came cylindrique creuse 64 solidaire du disque 63, dans laquelle sont formées plusieurs encoches 65, la came 64 étant concentrique au rotor 1. Une pièce 66 est montée coulissante axialement dans un guide 67 fixé à l'extrémité du rotor 1 par des vis telles que 68, et est solidarisée avec une contre-came 69 portant autant de dents 71 que la came 64 comporte d'encoches 65. Le nombre des dents 71 et des encoches 65, ainsi que leur position sont tels qu'il n'y a pénétration des dents 71 dans les encoches 65 que pour une seule position angulaire déterminée correspondant à la position d'attente de la sûreté.

Le plateau 72 supportant le doigt 10 d'entraînement du pêne est solidaire de la contre-came 69, en formant avec cette dernière et la pièce 66, qui peut coulisser dans les rainures 51 du guide 67 par des ergots de guidage 53, un ensemble monobloc déplaçable en translation axiale suivant l'axe X-X, lorsqu'il tourne par rapport à la came 64.

Enfin, une plaque 73 parallèle au foncet 6, est percée d'un orifice central 74 permettant le passage du plateau support 72 du doigt 10, et est rappelée élastiquement vers le foncet 6 par des ressorts de traction 75. Comme dans les réalisations précédentes, un cliquet 17 porte un bossage 19 pouvant venir s'emboîter dans une encoche 21 du disque 63.

Au repos, la came 64 et la contre-came 71 sont imbriquées l'une dans l'autre sous l'action de la plaque 73 (Figure 15), les dents 71 étant enfoncées dans les encoches complémentaires 65. La rotation du rotor 1 sous l'action de la bonne clé provoque la rotation de la contre-came 69 par rapport à la came 64 immobilisée par le cliquet 17. La contre-came 69 ne peut tourner qu'après avoir franchi les encoches 65, ce qui provoque son déplacement longitudinal en même temps que celui du plateau support 72 et donc du doigt 10, qui est ainsi avancé vers le pêne dans lequel il peut engrener. La position angulaire des dents 71 de la contre-came 69 est telle, qu'en dehors de la position initiale où la came 64 et la contre-came 69 sont imbriquées, il y a toujours au cours de la rotation au moins deux dents 71 en contact avec' la périphérie de la came 64. De plus, ces deux dents 71 doivent être sensiblement diamétralement opposées, de manière à favoriser le guidage de la pièce 66 en translation axiale sans rotation, dans le guide 67 dont l'enfoncement est relativement court pour diminuer l'encombrement de la serrure.

En cas de manoeuvre frauduleuse, la rotation du stator entraîne celle de la came 64 et de la contre-came 69 qui restent imbriquées, de sorte que le doigt 10 conserve sa position en retrait, escamotée par rapport au pêne, qu'il ne peut actionner. Dans le cas où la clé n'est enfoncée correctement qu'après avoir commencé à faire tourner le stator, les deux cames restent imbriquées l'une dans l'autre, étant maintenues ensemble par la force de rappel des ressorts 75, sans provoquer l'entraînement du pêne, ni aucun blocage du mécanisme.

Le sixième mode de réalisation de la serrure selon l'invention, illustré aux Figures 17 à 19, est applicable aux sûretés dont le rotor 1 et le stator 2 sont excentrés, le doigt 10 d'entraînement du pêne se déplaçant longitudinalement.

Dans cette serrure, le disque 76 dans lequel est ménagée l'encoche 21 coopérant avec le cliquet 17, est fixé à une pièce cylindrique 77 s'étendant dans le capot 3, et solidarisée en rotation avec le stator 2 par des vis 83. Un axe 78 traverse le disque 76 ainsi qu'un logement de la pièce 77, cet axe 78 étant coaxial à l'axe X-X du rotor 1 et comportant une partie terminale 78a montée coulissante à l'intérieur du rotor 1. Cette partie 78a constitue donc une coulisse sayant le profil 78b de la clé 8, et de ce fait ne peut que se déplacer longitudinalement dans le rotor 1, sans déplacement angulaire par rapport à celui-ci. L'extrémité de l'axe 78 opposée à la coulisse 78a porte le plateau-support 79' du doigt de commande 10. Le rotor 1 est retenu à l'intérieur du sttator 2 par une collerette 81 à l'extrémité d'entrée, et par un circlip 82 à son autre extrémité. Un ressort hélicoïdal 84 de compression, monté coaxialement à l'axe 78, prend appui sur le disque 76 et exerce une poussée sur une collerette 85 solidaire de l'axe 78. De ce fait, sous la poussée du ressort 84, l'extrémité 78a est engagée à coulisse dans le rotor 1 jusqu'à ce que la collerette 85 vienne en butée contre l'extrémité du rotor, le plateau-support 79 occupant alors la position 79a, escamotée par rapport au pêne, et représentée en traits interrompus. Enfin, le plateau 79 est muni d'une collerette 86 coaxiale à l'axe X-X, par exemple de forme circulaire, et un écran 87 est maintenu fixe et parallèle au foncet 6, à un écartement déterminé de ce dernier, par des entretoises de support 88. L'écran 87 est percé d'un trou 89, circulaire si la collerette 86 est circulaire, et d'un diamètre autorisant le passage de cette dernière de part et d'autre de l'écran 87.

En fonctionnement normal, la bonne clé 8 pousse l'ensemble formé par la coulisse 78a, l'axe 78, le plateau 79 et le doigt 10, en comprimant le ressort 84, et ce à partir de la position de repos du plateau 79a, jusqu'à la position en traits continus, dans laquelle le doigt 10 se trouve placé sur la trajectoire du pêne et peut l'actionner. En l'absence de clé, le ressort 84 ramène l'ensemble vers l'arrière, et le doigt 10 se retrouve hors de portée du pêne.

En cas de rotation forcée du stator 2, la coulisse 78a n'est pas poussée, de sorte que le doigt 10 est maintenu hors de portée du pêne. En cas d'utilisation d'une ébauche de clé non taillée, mais au profil de la bonne clé 8, la coulisse 78a est poussée, ainsi que le plateau 79 et le doigt 10. Mais le rotor 1 et le stator 2 étant restés solidaires puisque la fausse clé n'est pas taillée, tournent ensemble, de sorte que le plateau 79 tourne autour de l'axe Y-Y du stator (qui est décentré par rapport au rotor 1), et non autour de l'axe X-X du rotor. Ceci diminue par conséquent l'amplitude du mouvement rotatif du doigt 10, qui est insuffisante pour permettre à ce dernier d'atteindre une encoche 11' du pêne, comme dans le cas de la Figure 1.

En cas de commencement de rotation du stator 2 par insuffisance d'enfoncement de la clé 8, puis enfoncement en cours de rotation, il y aurait risque de blocage du mécanisme par engrènement défectueux du doigt 10 dans une encoche 11' du pêne. Ce risque est précisément écarté grâce à la collerette 86 et à l'écran 87. En effet, en utilisation normale avec la bonne clé 8, la collerette 86 traverse l'écran 87 à travers le trou 89 durant son mouvement de translation (Figure 18). En revanche, en cas de rotation du stator 2, la collerette 86 tourne autour de l'axe Y-Y, et est donc tout d'abord décentrée, tout en restant dans sa position initiale escamotée (correspondant à la position 79a du plateau), et ce tant que la clé n'a pas été complètement enfoncée. La collerette 86 se trouve donc dans la position représentée à la Figure 19, décentrée par rapport à l'ouverture 89, de sorte que lorsque la clé est complètement enfoncée, l'axe 78 pousse la collerette 86 en butée contre l'écran 87, l'axe X-X du rotor 1 et de la collerette 86 ayant décrit un arc du cercle 90. L'écran 87 s'oppose donc à l'enfoncement complet de la clé, ce qui permet d'achever le tour à la fin duquel la clé 8 peut être enfoncée, la sûreté pouvant alors fonctionner normalement.

## Revendications

1. Serrure de sûreté comportant un rotor (1) monté dans un stator (2) logé dans un capot (3) fixé à un foncet (6), le rotor (1) présentant un logement (16) susceptible de recevoir une clé (8) et étant pourvu, à son extrémité opposée à l'ouverture d'entrée de la clé, d'une pièce (9, 54, 72, 79) solidaire du rotor (1) et munie d'un doigt (10) destinée à entraîner un pêne (11) lorsque le rotor (1) et ladite pièce sont mis en rotation par la clé, caractérisée en ce qu'elle comprend des moyens pour entraîner en rotation le stator (2) solidairement avec le rotor (1) sous l'action d'une fausse clé ou d'un autre outil dans le cas d'une tentative d'ouverture frauduleuse de la serrure, cette désolidarisation déclenchant de ce fait un déplacement de l'axe de rotation du doigt (10) solidaire du rotor (1) ou un retrait en translation axiale de ce doigt par rapport au pêne (11), afin d'empêcher tout actionnement du pêne (11) par introduction de la fausse clé ou autre outil, le stator (2) étant relié au capot (3) par un organe d'accouplement élastique (4, 17) effaçable sous l'effet d'un couple entre ledit stator (2) et ledit capot (3).

2. Serrure selon la revendication 1, caractérisée en ce que l'organe d'accouplement (4) comporte une bille (4) logée dans la paroi du capot (3), et maintenue en appui dans une encoche (4a) du stator (2) par un ressort (5) disposé dans une saillie tubulaire transversale (3a) du capot (3).

3. Serrure selon l'une des revendications 1, caractérisée en ce que l'organe d'accouplement (17) comprend un cliquet (17) articulé sur le foncet (6) du côté de ce dernier opposé au stator (2) et au rotor (1), muni d'un bossage (19) apte à venir s'engager dans une encoche complémentaire (21) ménagée dans un disque (23) fixé au stator (2) coaxialement à ce dernier, et sur lequel peut coulisser une plaque (22) sous l'action d'au moins un organe élastique (25) de rappel lorsque le bossage (19) du cliquet (17) est sorti de l'encoche correspondante (21), dans laquelle il tend à être normalement maintenu par un ressort de rappel (27) du cliquet (17), et la plaque coulissante (22) présente un évidement central (22a) permettant d'y loger un organe (28) fixé au rotor (1), cet organe (28) et le bord en regard de l'évidement (22a) étant pourvus de moyens de solidarisation de l'organe et de la plaque (22) en rotation d'un seul bloc avec le rotor (1), le stator (2) et le disque (23) lorsque le bossage (19) du cliquet (17) sort de l'encoche (21) consécutivement à une tentative d'ouverture de la serrure par un organe autre que la clé normale.

4. Serrure selon la revendication 3, caractérisée en ce que lesdits moyens pour solidariser la pièce (9) portant le doigt (10) avec la plaque (22) consistent en un tenon (31) agencé sur le bord de l'évidement (22a) de la plaque (22) et une mortaise (32) conjuguée de l'organe précité (28) ou vice-versa.

5. Serrure selon la revendication 1, caractérisée en ce qu'elle comprend un disque (23) fixé au stator (2) du même côté du foncet (6) que la pièce (9) portant le doigt (10) d'actionnement du pêne (11), un guide (40) profilé en U et faisant saillie du disque (23) auquel il est fixé du côté du pêne, un plateau circulaire (60) logé dans ce guide (40) coaxialement au rotor (1) et solidaire de ce dernier, un coulisseau (36) coaxial au plateau (60) et susceptible de coulisser sur celui-ci perpendiculairement à l'axe général de la serrure sous l'action d'organes élastiques (45) de rappel, ce coulisseau (36) étant solidarisé avec le support (9) du doigt (10) d'actionnement du pêne, et le disque (23) présente une encoche périphérique (21) dans laquelle peut s'engager un bossage saillant (19) d'un cliquet (17) articulé sur le foncet (6) et sollicité élastiquement vers le disque (23) par un ressort de rappel (27), de telle sorte que lorsque le bossage (19) est dans l'encoche (21). il maintient au fond du guide (40) contre la sollicitation antagoniste des organes élastiques précités (45), l'ensemble formé par le coulisseau (36) et le support (9) du doigt (10) et que lorsque le bossage (19) sort de son encoche (21) par suite de l'utilisation d'une fausse clé, lesdits organes élastiques (45) déplacent le coulisseau (36) et le support (9) du doigt (10) jusqu'à ce que ces pièces soient arrêtées par un pied (42) saillant du plateau (60), l'ensemble constitué par le plateau (60), le coulisseau (36) et le support (9) du doigt (10) étant alors rendu solidaire du disque (23) et du stator (2) en rotation autour de l'axe (X-X) de ce dernier.

6. Serrure selon la revendication 5, caractérisée en ce que le coulisseau (36) présente une lumière (38) perpendiculaire à l'axe (X-X) de la serrure et dans laquelle peuvent coulisser deux butées formées par des pieds saillants (42) du plateau (60), ainsi que des logements (44) recevant les organes élastiques (45) de rappel du coulisseau (36) et des butées (43) d'appui de ceux-ci, faisant saillie du plateau (60) dont elles sont solidaires.

7. Serrure selon la revendication 1, caractérisée en ce que :
- le stator (2) est solidaire d'un disque (48) placé du côté du foncet (6) tourné vers le pêne (11) et qui présente une encoche (21) dans laquelle peut venir s'encliqueter un bossage (19) solidaire d'un cliquet (17) articulé sur le foncet (6) et sollicité élastiquement contre le disque (48) ;
- le disque (48) présente un évidement central traversé par un guide (49) fixé au rotor (1) et ce guide reçoit intérieurement une pièce (52) coulissante axialement et portant le doigt (10) de commande du pêne ;
- et des moyens sont prévus pour déplacer automatiquement en translation dans le guide (49) vers le rotor (1) la pièce (52) portant le doigt (10) lorsque par suite d'une tentative irrégulière d'ouverture de la serrure, le stator (2) et le disque (48) sont entraînés en rotation avec le rotor (1) et que le bossage (19) sort de son encoche (21).

8. Serrure selon la revendication 7, caractérisée en ce que lesdits moyens de commande en translation de la pièce (52) portant le doigt (10) sont constitués par une plaque (55) articulée sur le foncet (6), dans laquelle est agencé un évidement (57) de réception de la pièce (54) de support du doigt (10), réalisé de façon à solidariser cette pièce (54) en translation axiale avec la plaque (55) dont l'extrémité est élastiquement sollicitée vers le foncet et s'appuie sur un ergot (61) solidaire du disque (48), de sorte que si le disque (48) et le stator (2) sont entraînés en rotation et que le bossage (19) du cliquet (17) s'échappe de l'encoche (21), l'extrémité de la plaque (55) se dégage de l'ergot (61) et se rabat vers le foncet (6) sous l'action d'un organe élastique (62) fixé à ce dernier, ce qui entraîne le coulissement axial dans le guide (49) de la pièce (52) portant le doigt (10) lequel est alors mis hors de portée du pêne (11).

9. Serrure selon la revendication 1, caractérisée en ce qu'elle comporte :
- un disque (63) fixé coaxialement au stator du côté du foncet (6) tourné vers le pêne, et une came cylindrique creuse (64) solidaire du disque (63) dans laquelle sont formées des encoches (65) ;
- une pièce (66) montée coulissante axialement dans un guide (67) fixé à l'extrémité du rotor (1) et solidaire d'une contre-came (69) munie de dents (71) complémentaires des encoches (65), le support (72) du doigt (10) de commande du pêne étant également solidaire de cette contre-came (69) en formant avec cette dernière et la pièce coulissante (66) un ensemble monobloc déplaçable en translation axiale lorsqu'il tourne par rapport à la came (64) ;
- une plaque (73) parallèle au foncet (6) percée d'un orifice central (74) de réception du support (72) du doigt (10) et rappelée élastiquement vers le foncet (6) par des ressorts de traction (75) ;
- un cliquet (17) articulé sur le côté du foncet (6) tourné vers le pêne (11), portant un bossage (19) susceptible de venir s'encliqueter dans une encoche correspondante (21) du disque (63), et rappelé élastiquement vers le disque (63) par un ressort (27) fixé au foncet (6) ;
- la came (64) et la contre-came (69) étant imbriquées l'une dans l'autre au repos sous l'action de la plaque (73) et la rotation du rotor (1) avec une clé normale provoquant celle de la contre-came (69) qui s'écarte alors de la came (64) et déplace le doigt (10) axialement vers le pêne jusqu'à sa position d'entraînement de ce dernier, tandis qu'en cas de tentative irrégulière d'ouverture de la serrure, la rotation du stator (2) entraîne celle du disque (63) et de la came (64) de sorte que cette dernière et la contre-came (69) restent imbriquées et que le doigt (10) reste dans la même position axiale, en retrait par rapport au pêne qu'il ne peut entraîner.

10. Serrure selon la revendication 1, caractérisée en ce qu'elle comprend :
- un cliquet (17) articulé sur le côté du foncet (6) tourné vers le pêne, portant un bossage (19) susceptible de s'encliqueter dans une encoche correspondante (21) d'un disque (76) fixé à une pièce cylindrique (77) s'étendant dans le capot (3) et solidarisée en rotation avec le stator (2) ;
- un axe (78) traversant le disque et la pièce cylindrique (77) et dont une extrémité (78a) est engagée de manière coulissante dans le rotor (1) coaxialement à ce dernier, tandis que son extrémité opposée porte le doigt (10) d'entraînement du pêne (11) ;
- des moyens pour solliciter élastiquement vers le rotor (1) l'axe (78) et le doigt (10) constitués par exemple par une collerette (85) solidaire de l'axe (78) traversant le disque (76) placée à l'intérieur de la pièce cylindrique (77) solidaire du stator (2), et poussée élastiquement ainsi que l'axe (78) vers le rotor (2) par un organe élastique (84) coaxial audit axe et prenant appui sur le disque (76) de façon à maintenir normalement le doigt (10) en retrait par rapport au pêne.

11. Serrure selon la revendication 10, caractérisée en ce qu'elle comporte un écran (87) maintenu fixe et parallèle au foncet à un écartement déterminé de ce dernier, percé d'une ouverture centrale (89) dimensionnée pour être légèrement plus grande qu'une collerette coaxiale (86) équipant le support (79) du doigt (10) afin d'autoriser, à partir de la position en retrait de la collerette (86) et du doigt (10), le déplacement axial de cette collerette (86) à travers l'ouverture centrale (89) et du doigt (10) vers le pêne en cas d'ouverture normale de la serrure, et de s'opposer à ce déplacement en cas de rotation forcée du stator (2) consécutive à une insuffisance d'enfoncement d'une clé convenable suivie d'un enfoncement complet en cours de rotation avec blocage, l'écran (87) formant alors butée d'arrêt axial pour la collerette (86) et le doigt (10) qui tournent solidairement avec le stator (2) autour de l'axe (Y-Y) de ce dernier, ce qui permet d'achever le tour à la fin duquel la clé peut être enfoncée normalement et la serrure ouverte.

## Claims

1. A safety lock comprising a rotor (1) in a stator (2) housed in a hood (3) fixed to a capping plate (6), the rotor (1) having a housing (16) able to receive a key (8) and being provided, at its end opposite to the opening for the entry of the key, with a part (9, 54, 72, 79) fixed to the rotor (1) and equipped with a finger (10) designed to move a bolt (11) when the rotor (1) and the said part are rotated by the key, characterized in that it comprises means to entrain the stator (2) integrally in rotation with the rotor (1) as a result of the action of an incorrect key or of another tool in the case of an attempted fraudulent opening of the lock, this disruption as a result initiating a displacement of the axis of rotation of the finger (10) fixed to the rotor (1), or a withdrawal in axial translation of this finger relative to the bolt (11), in order to prevent any operation of the bolt (11) through the introduction of the incorrect key or other tool, the stator (2) being connected to the hood (3) by an elastic coupling element (4, 17) which can be overcome by the action of a torque between the said stator (2) and the said hood (3).

2. A lock according to Claim 1, characterized in that the coupling element (4) comprises a ball (4) housed in the wall of the hood (3), and held bearing in a notch (4a) in the stator (2) by a spring (5) situated in a tubular transverse projection (3a) of the hood (3).

3. A lock according to Claim 1, characterized in that the coupling element (4) comprises a catch (17), articulated on the capping plate (6) on the side of the latter opposite to the stator (2) and the rotor (1), equipped with a boss (19) adapted to become engaged in a complementary notch (21) formed in a disc (23) fixed to the stator (2), coaxial with the latter, and on which a plate (22) can slide as a result of the action of at least one elastic returning element (25) when the boss (19) of the catch (17) is out of the corresponding notch (21), in which it normally tends to be held by a return spring (27) of the catch (17), and the sliding plate (22) has a central opening (22a) allowing a piece (28) fixed to the rotor (1) to be lodged there, this piece (28) and the facing edge of the opening (22a) being provided with means of fixing together the piece and the plate (22) in rotation in one block with the rotor (1), the stator (2) and the disc (23) when the boss (19) of the catch (17) comes out of the notch (21) following an attempted opening of the lock by an instrument other than the normal key.

4. A lock according to Claim 3, characterized in that the said means to fix together the part (9) carrying the finger (10) and the plate (22) consist of a tenon (31) made in the edge of the opening (22a) of the plate (22) and a complementary mortise (32) in the above mentioned piece (28) or vice-versa.

5. A lock according to Claim 1, characterized in that it comprises a disc (23) fixed to the stator (2) on the same side of the capping plate (6) as the part (9) carrying the finger (10) which operates the bolt (11), a U-shaped guide (40) projecting from the disc (23) to which it is fixed on the same side as the bolt, a circular plate (60) housed in this guide (40) coaxial with the rotor (1) and fixed to the latter, a slide (36) coaxial with the plate (60) and able to slide on the latter perpendicularly to the general axis of the lock as a result of the action of elastic returning elements (45), the slide (36) being fixed to the support (9) of the finger (10) which operates the bolt, and the disc (23) having a peripheral notch (21) which can engage a projecting boss (19) of a catch (17) articulated on the capping plate (6) and driven elastically towards the disc (23) by a return spring (27) in such a way that when the boss (19) is in the notch (21 it holds the assembly formed by the slide (36) and the support (9) of the finger (10) at the bottom of the guide (40), against the antagonistic driving force of the previously mentioned elastic elements (45), and when the boss (19) comes out of its notch (21) as a result of the use of an incorrect key, the said elastic elements (45) displace the slide (36) and the support (9) of the finger (10) until these parts are arrested by a projecting foot (42) of the plate (60), the assembly constituted by the plate (60), the slide (36) and the support (9) of the finger (10) then being fixed in rotation to the disc (23) and the stator (2) around the axis (X-X) of the latter.

6. A lock according to Claim 5, characterized in that the slide (36) has a window (38) perpendicular to the axis (X-X) of the lock, in which two stops formed by the projecting feet (42) of the plate (60) can slide, as well as the housings (44) which take the elastic returning elements (45) of the slide (36) and the bearing stops (43) for these projecting from the plate (60) to which they are fixed.

7. A lock according to Claim 1, characterized in that :
- the stator (2) is fixed to a disc (48), situated on the side of the capping plate (6) towards the bolt (11), which has a notch (21) in which can be caught a boss (19) fixed to a catch (17) articulated on the capping plate (6) and driven elastically against the disc (48) ;
- the disc (48) has a central opening through which a guide (49) fixed to the rotor (1) passes, and this guide receives internally a part (52) sliding axially and carrying the finger (10) which operates the bolt ;
- means are provided to automatically displace the part (52) carrying the finger (10) translationally in the guide (49) towards the rotor (1) when, as a result of an attempted irregular opening of the lock, the stator (2) and the disc (48) are entrained in rotation with the rotor (1) and the boss (19) comes out of its notch (21).

8. A lock according to Claim 7, characterized in that the said means for displacing the part (52) carrying the finger (10) translationally are constituted by a plate (55), articulated on the capping plate (6), in which an opening (57) is made to receive the part (54) supporting the finger (10), formed so as to fix this part (54) during axial translation to the plate (55), the end of which is elastically driven towards the capping plate and bears on a stud (61) fixed to the disc (48) in such a way that if the disc (48) and the stator (2) are entrained in rotation and the boss (19) of the catch (17) escapes from the notch (21), the end of the plate (55) disengages from the stud (61) and moves towards the capping plate (6) as a result of the action of an elastic element (62) fixed to the latter, which entrains the axial sliding in the guide (49) of the part (52) carrying the finger (10) which is then disconnected from the bolt (11).

9. A lock according to Claim 1, characterized in that it comprises :
- a disc (63) fixed coaxially to the stator (2) on the side of the capping plate (6) towards the bolt and a hollow cylindrical cam (64), in which notches (65) are formed, fixed to the disc (63) ;
- a part (66) mounted to slide axially in a guide (67) fixed to the end of the rotor (1) and fixed to a counter-cam (69) equipped with teeth (71) complementary to the notches (65), the support (72) of the finger (10) which operates the bolt also being fixed to this counter-cam (69), forming with the latter and the sliding part (66) a one-piece assembly displaceable in axial translation when it turns relative to the cam (64) ;
- a plate (73) parallel to the capping plate (6) pierced by a central opening (74) to receive the support (72) of the finger (10) and pulled back elastically towards the capping plate (6) by draw- springs (75) ;
- a catch (17) articulated on the side of the capping plate (6) towards the bolt (11), carrying a boss (19) which can be caught in a corresponding notch (21) of the disc (63), and pulled elastically towards the disc (63) by a spring (27) fixed to the capping plate (6) ;
- the cam (64) and the counter-cam (69) being nested in one another at rest as a result of the action of the plate (73), the rotation of the rotor (1) with a normal key causes rotation of the counter-cam (69) which then diverges from the cam (64) and displaces the finger (10) axially towards the bolt up to its position of entraining the latter, whereas in the case of an attempted irregular opening of the lock the rotation of the stator (2) entrains that of the disc (63) and of the cam (64) in such a way that the latter and the counter-cam (69) remain nested and the finger (10) remains in the same axial position, withdrawn relative to the bolt which it cannot entrain.

10. A lock according to Claim 1, characterized in that it comprises :
- a catch (17) articulated on the side of the capping plate (6) towards the bolt (11), carrying a boss (19) which can be caught in a corresponding notch (21) of a disc (76) fixed to a cylindrical part (77) extending in the hood (3) and fixed in rotation to the stator (2) ;
- a shaft (78) passing through the disc and the cylindrical part (77) one end (78a) of which is engaged in a sliding manner in the rotor (1) coaxially with the latter, whilst its opposite end carries the finger (10) which entrains the bolt (11) ;
- means to drive the shaft (78) and the finger (10) elastically towards the rotor (1) constituted, for example, by a flange (85) fixed to the shaft (78) passing through the disc (76) placed inside the cylindrical part (77) fixed to the stator (2) and pushed elastically like the shaft (78) towards the rotor (2) by an elastic element (84) coaxial with the said shaft and bearing on the disc (76) so as normally to keep the finger (10) withdrawn relative to the bolt.

11. A lock according to Claim 10, characterized in that it comprises a screen (87) held fixed and parallel to the capping plate at a set distance from the latter, pierced by a central opening (89) of a size to be slightly larger than a coaxial flange (86) equipping the support (79) of the finger (10) in order to enable, starting from the withdrawn position of the flange (86) and the finger (10), the axial displacement of this flange (86) through the central opening (89) and of the finger (10) towards the bolt in the case of normal opening of the lock, and to oppose this displacement in the case of forced rotation of the stator (2) resulting from an insufficient pushing in of an appropriate key followed by a complete insertion during rotation with blocking, the screen (87) then forming a stop to arrest axial movement of the flange (86) and the finger (10) which turn integrally with the stator (2) around the axis (Y-Y) of the latter, which enables a rotation to be achieved at the end of which the key can be pushed in normally and the lock opened.

## Patentansprüche

1. Sicherheitsschloß mit einem Rotor (1), welcher in einem Stator (2) angebracht ist, der sich in einer an einem Bodenblech (6) befestigten Kappe (3) befindet, wobei der Rotor (1) einen Sitz (16) zur Aufnahme eines Schlüssels (8) bildet und an seinem der Schlüsseleinstecköffnung entgegengesetzten Ende mit einem Teil (9, 54, 72, 79) versehen ist, welches mit dem Rotor (1) ein einziges Stück bildet und mit einem Finger (10) versehen ist, der dazu bestimmt ist, einen Riegel (11) mitzunehmen, wenn der Rotor (1) und das erwähnte Teil durch den Schlüssel in Drehung versetzt werden, dadurch gekennzeichnet, daß das Schloß über Vorrichtungen verfügt, um den mit dem Rotor (1) aus einem Stück bestehenden Stator (2) unter Einwirkung eines Nachschlüssels oder eines anderen Werkzeuges im Falle einer versuchten betrügerischen Öffnung des Schlosses in Rotation zu versetzen, so daß bei dieser Trennung eine Verlagerung der Drehachse des mit dem Rotor (1) aus einem Stück bestehenden Fingers (10) oder eine Längsverschiebung dieses Fingers im Verhältnis zum Riegel (11) bewirkt wird, um jede Betätigung des Riegels (11) durch Einführen des Nachschlüssels oder sonstigen Werkzeuges auszuschliessen, wobei der Stator (2) mit der Kappe (3) durch ein flexibles Kupplungsorgan (4, 17) verbunden ist, welches durch die Wirkung eines Moments zwischen dem erwähnten Stator (2) und der erwähnten Kappe (3) unwirksam gemacht werden kann.

2. Schloß gemäß Anspruch 1, dadurch gekennzeichnet, daß das Kupplungsorgan (4) eine Kugel (4) aufweist, welche in einer Wandung der Kappe (3) untergebracht ist und durch eine Feder (5), die in einem rohrförmigen, querverlaufenden Vorsprung (3a) der Kappe (3) angeordnet ist, in einer Einkerbung (4a) des Stators (2) gehalten wird.

3. Schloß gemäß Anspruch 1, dadurch gekennzeichnet, daß das Kupplungsorgan (17) eine Sperrklinke (17) einschließt, die am Bodenblech (6) auf der Seite, die dem Stator (2) und dem Rotor (1) gegenüberliegt, gelenkig angebracht ist, versehen mit einem Vorsprung (19), der sich zum Eingriff in eine zusätzliche Einkerbung (21) in einer Scheibe (23) eignet, welche koaxial zum Stator (2) an demselben befestigt ist und woran eine Platte (22) unter Einwirkung wenigstens eines flexiblen Rückholorgans (25) entlanggleiten kann, wenn der Vorsprung (19) der Klinke (17) die entsprechende Vertiefung (21) verlassen hat, in der er normalerweise durch eine Rückholfeder (27) der Klinke (17) gehalten wird, und daß die Gleitplatte (22) in der Mitte eine Aussparung (22a) aufweist, in der ein am Rotor (1) befestigtes Organ (28) untergebracht werden kann, wobei dieses Organ (28) und die der Aussparung (22a) zugewandte Kante mit Vorrichtungen zur festen Verbindung zwischen Organ und Platte (22) versehen ist, so daß sich das Ganze mit Rotor (1), Stator (2) und Scheibe (23) als einziger Block dreht, wenn der Vorsprung (19) der Klinke (17) die Einkerbung (21) nach versuchtem Öffnen des Schlosses durch ein anderes Instrument als den normalen Schlüssel verläßt.

4. Schloß gemäß Anspruch 3, dadurch gekennzeichnet, daß die erwähnten Vorrichtungen zur festen Verbindung des den Finger (10) tragenden Teils (9) mit der Platte (22) aus einem Zapfen (31), der an der Kante der Aussparung (22a) der Platte (22) angebracht ist, und einem Schlitz (32), der mit dem vorgenannten Organ (28) verbunden ist oder umgekehrt, bestehen.

5. Schloß gemäß Anspruch 1, dadurch gekennzeichnet, daß es eine Scheibe (23) enthält, die am Stator (2) auf der gleichen Seite des Befestigungsbleches (6) wie das den Betätigungsfinger (10) des Riegels (11) tragenden Teil (9) befestigt ist, sowie eine U-förmige Führung (40), die an der Scheibe (23) vorsteht, an der sie riegelseitig befestigt ist, eine Planscheibe (60), die koaxial zum Rotor (1) und aus einem Stück mit diesem bestehend in dieser Führung (40) angebracht ist, ein Gleitstück (36), welches koaxial zur Planscheibe (60) verläuft und unter Einwirkung flexibler Rückholorgane (45) an dieser lotrecht zur allgemeinen Achse des Schlosses entlanggleitet, wobei dieses Gleitstück (36) aus einem Stück mit der Stütze (9) des Riegelbetätigungsfingers (10) besteht, und die Scheibe (23) weist eine rundherum verlaufende Einkerbung (21) auf, in die ein Vorsprung (19) an einer Klinke (17) eingreifen kann, die am Bodenblech (6) gelenkig angebracht und durch eine Rückholfeder (27) in der Weise elastisch zur Scheibe (23) hin gezogen wird, daß der Vorsprung (19), wenn er sich in der Einkerbung (21) befindet, die aus Gleitstück und Stütze (9) des Fingers (10) bestehende Einheit gegen die entgegengesetzte Beanspruchung der vorgenannten flexiblen Organe (45) am Boden der Führung (40) festhält, und daß, wenn der Vorsprung (19) bei Verwendung eines Nachschlüssels aus seiner Einkerbung (21) herausgedrückt wird, diese flexiblen Organe (45) das Gleitstück (36) und die Stütze (9) des Fingers (10) so weit verschieben, daß diese Teile von einem am Gleitstück (36) vorspringenden Fuß (42) festgehalten werden, und so daß die aus Planscheibe (60), Gleitstück (36) und Stütze (9) des Fingers (10) bestehende Einheit somit fest mit der Scheibe (23) und dem Stator (2) verbunden ist, die sich um die Achse (X-X) des letzteren dreht.

6. Schloß gemäß Anspruch 5, dadurch gekennzeichnet, daß das Gleitstück (36) eine lotrecht zur Achse (X-X) des Schlosses verlaufende Öffnung (38) aufweist, in der zwei Anschläge gleiten können, die aus vorspringenden Füßen (42) der Planscheibe (60) bestehen, sowie Sitze (44) zur Aufnahme der elastischen Rückholorgane (45) des Gleitstücks (36) und die Auflager (43) derselben, die an der Planscheibe (60), mit der sie ein einziges Teil bilden, vorspringen.

7. Schloß gemäß Anspruch 1, dadurch gekennzeichnet, daß:
- der Stator (2) fest mit einer Scheibe (48) verbunden ist, die auf der dem Riegel (11) zugewandten Seite des Bodenblechs (6) angebracht ist und die eine Einkerbung (21) aufweist, in der ein Vorsprung (19) einrasten kann, der fest mit einer Klinke (17) verbunden ist, welche gelenkig am Bodenblech (6) angebracht ist und elastisch gegen die Scheibe (48) gedrückt wird ;
- die Scheibe (48) in der Mitte eine Aussparung aufweist, durch die eine am Rotor (1) befestigte Führung (49) verläuft, und daß diese Führung innen ein in axialer Richtung gleitendes Teil (52) enthält, welches den Betätigungsfinger (10) des Riegels trägt ;
- und daß Vorrichtungen zur automatischen Verschiebung des Teils (52) mit dem Finger (10) in der Führung (49) in Richtung auf den Rotor (1) vorgesehen sind, wenn aufgrund eines irregulären Versuches, das Schloß zu öffnen, Stator (2) und Scheibe (48) mit dem Rotor (1) in Drehung versetzt werden und der Vorsprung (19) aus der Einkerbung (21) heraustritt.

8. Schloß gemäß Anspruch 7, dadurch gekennzeichnet, daß die erwähnten Vorrichtungen zur Verschiebung des den Finger (10) tragenden Teils (52) aus einer gelenkig am Bodenblech (6) angebrachten Platte (55) bestehen, in der eine Aussparung (57) zur Aufnahme des den Finger (10) haltenden Teils (54) vorgesehen ist, und wobei dieses Teil (54) aufgrund der Ausführungsart zur axialen Verschiebung mit der Platte (55) fest verbunden ist, deren Ende elastisch zum Bodenblech hin gedrückt wird und sich auf einem Nocken (61 der fest mit der Scheibe (48) verbunden ist, in der Weise abstützt, daß, wenn Scheibe (48) und Stator (2) in Drehung versetzt werden und der Vorsprung (19) der Klinke (17) aus der Einkerbung (21) austritt, sich das Ende der Platte (55) vom Nocken (61) abhebt und unter Einwirkung eines elastischen Organs (62), welches am Bodenblech (6) befestigt ist, zu diesem hin umlegt, was zur axialen Gleitbewegung des den Finger (10) haltenden Teils (52) in der Führung (49) führt, wobei dieser Finger also aus dem Wirkungsbereich des Riegels (11) entfernt wird.

9. Schloß gemäß Anspruch 1, dadurch gekennzeichnet, daß dieses folgendes enthält :
- eine Scheibe (63), die auf der dem Riegel zugewandten Seite des Bodenblechs (6) koaxial am Stator befestigt ist, und einen zylinderförmigen Hohlnocken (64), der fest mit der Scheibe (63) verbunden ist, worin Binkerbungen (65) vorgesehen sind ;
- ein Teil (66), angebracht zur axialen Gleitbewegung in einer Führung (67), die am Ende des Rotors (1) befestigt ist und fest mit einem Gegennocken (69) verbunden ist, welcher über Zähne (71) zur Ergänzung der Einkerbungen (65) verfügt, wobei die Stütze (72) des Riegel-Betätigungsfingers (10) ebenfalls fest mit diesem Gegennocken (69) verbunden ist und mit diesem und dem Gleitstück (66) einen einzigen Block bildet, der axial verschiebbar ist, wenn er im Verhältnis zum Nocken (64) gedreht wird ;
- eine parallel zum Bodenblech (6) angeordnete Platte (73), durchbohrt mit einer zentralen Öffnung (74) zur Aufnahme der Stütze (72) des Fingers (10) und mit Hilfe von Zugfedern (75) auf elastische Weise zum Bodenblech (6) hin gezogen ;
- eine Klinke (17), die gelenkig auf der dem Riegel (11) zugewandten Seite des Bodenblechs (6) angebracht ist und einen Vorsprung (19) aufweist, der in eine entsprechende Einkerbung (21) in der Scheibe (63) eingreifen kann, und die auf elastische Weise durch eine am Bodenblech (6) befestigte Feder (27) zur Scheibe (63) hin gezogen wird ;
- Nocken (64) und Gegennocken (69) sind im Ruhezustand unter Einwirkung der Platte (73) ineinander verschachtelt, und die Drehung des Rotors (1) mit einem normalen Schlüssel, die die Drehung des Gegennockens (69) bewirkt, der sich damit vom Nocken (64) entfernt und den Finger (10) axial so weit zum Riegel hin verschiebt, daß er mit letzterem in Eingriff kommt, während im Falle eines irregulären Versuchs, das Schloß zu öffnen, die Drehung des Stators (2) eine Drehung der Scheibe (63) und des Nockens (64) bewirkt, so daß letzterer und auch der Gegennocken (69) ineinander verschachtelt bleiben und der Finger (10) in der gleichen axialen Position, also vom Riegel abgezogen, verbleibt, der nicht einrasten kann.

10. Schloß gemäß Anspruch 1, dadurch gekennzeichnet, daß es folgendes enthält :
- eine Klinke (17), die gelenkig auf der dem Riegel zugewandten Seite des Bodenblechs (6) angebracht ist und über einen Vorsprung (19) verfügt, der in eine entsprechende Einkerbung (21) in einer Scheibe (76) eingreifen kann, welche an einem zylinderförmigen Teil (77) befestigt ist, das sich in die Kappe (3) erstreckt und drehbar fest mit dem Stator (2) verbunden ist ;
- eine Achse (78), die quer durch die Scheibe und das zylinderförmige Teil (77) verläuft und deren eines Ende (78a) gleitend und koaxial zum Rotor (1) in denselben eingreift, während das gegenüberliegende Ende den Mitnehmerfinger (10) des Riegels (11) trägt ;
- Vorrichtungen zur elastischen Bewegung der Achse (78) und des Fingers (10) in Richtung auf den Rotor (1), bestehend beispielsweise aus einem Kragen (85), der fest mit der die Scheibe (76) durchquerenden Achse (78) verbunden ist und im Innern des fest mit dem Stator (2) verbundenen zylinderförmigen Teils (77) liegt und ebenso wie die Achse (78) auf elastische Weise durch ein flexibles Organ (84) koaxial zur erwähnten Achse zum Rotor (2) hin gedrückt wird und sich auf der Scheibe (76) so abstützt, daß der Finger (10) normalerweise im Verhältnis zum Riegel zurückgezogen bleibt.

11. Schloß gemäß Anspruch 10, dadurch gekennzeichnet, daß es eine Blende (78) enthält, die fest und parallel in einem bestimmten Abstand zum Bodenblech gehalten wird, versehen mit einer zentralen Öffnung (89), die so bemessen ist, daß sie ein wenig größer ist als ein koaxialer Kragen (86) an der Stütze (79) des Fingers (10), um, ausgehend von der Rückzugstellung des Kragens (86) und des Fingers (10), die axiale Verschiebung dieses Kragens (86) quer durch die zentrale Öffnung (89) und des Fingers (10) zum Riegel hin zu ermöglichen, sofern das Schloß auf normale Weise geöffnet wird, und um diese Verschiebung bei gewaltsamer Drehung des Stators (2) zu unterbinden, wenn ein Schlüssel nicht ausreichend tief eindringt und anschließend während der Drehung mit Blockierung vollständig eingesteckt wird, so daß die Blende (87) dann einen axialen Anschlag für den Kragen (86) und den Finger (10) darstellt, die sich, fest mit dem Stator (2) verbunden, rund um die Achse (Y-Y) des letzteren drehen, was die Vollendung der Drehung ermöglicht, woraufhin der Schlüssel normal eingesteckt und das Schloß geöffnet werden kann.
